# EUROPÄISCHE PATENTSCHRIFT

(11) **EP 2 219 806 B1**
(45) Veröffentlichungstag und Bekanntmachung des Hinweises auf die Patenterteilung: **10.07.2019**
(21) Anmeldenummer: 08854592.6
(22) Anmeldetag: 20.11.2008
(51) Int. Cl.: B22D 11/128, B21B 35/00, B65G 13/06

(54) **ANTRIEBSEINRICHTUNG**
DRIVE DEVICE
DISPOSITIF D'ENTRAÎNEMENT

(30) Priorität: 28.11.2007 DE 102007057279
(43) Veröffentlichungstag der Anmeldung: 25.08.2010
(73) Patentinhaber: SMS group GmbH, 40237 Düsseldorf (DE)
(72) Erfinder: BAARTS, Diana, 41352 Korschenbroich (DE); JONEN, Peter, 47279 Duisburg (DE)
(74) Vertreter: Klüppel, Walter
(86) Internationale Anmeldenummer: PCT/EP2008/009812
(87) Internationale Veröffentlichungsnummer: WO 2009/068217

(56) Entgegenhaltungen:
- EP-A- 1 279 861
- AT-B- 282 855
- AT-B- 359 671
- DE-A1- 2 200 834
- DE-A1- 3 409 738
- JP-A- 8 155 615
- JP-A- 2008 260 026

## Beschreibung

### Technisches Gebiet

Die Erfindung betrifft eine Antriebseinrichtung insbesondere für die Strangführung von Stranggießanlagen, wie insbesondere nach dem Oberbegriff von Anspruch 1.

### Stand der Technik

Stranggießanlagen, wie insbesondere Stranggießanlagen für Brammen, weisen nach der Kokille mehrere Rollen- oder Walzenanordnungen auf, mittels welchen die Brammen behandelt und transportiert werden. So ist im Bereich der Strangführung eine eine gekrümmte Bahn für die Brammen bildenden Anordnung von Rollen- oder Walzenpaare vorgesehen, zwischen welchen die Brammen von der Kokille zu nachgeordneten Bearbeitungsvorrichtungen oder -stationen in Richtung auf den Auslauf geführt werden. Dabei sind die Rollen- oder Walzenpaare in einzelnen Segmenten zusammengefasst, die vorteilhaft segmentweise gewechselt werden können.

Zur Bearbeitung und zum Transport der Brammen sind die Rollenpaare angetrieben. Dazu werden im Stand der Technik gemäß der DE 3230363 Motoren mit Getrieben für jeweils eine Rolle verwendet, wobei die Rolle von dem Motor über das Getriebe angetrieben wird. Das Getriebe ist dabei ein Winkelgetriebe, ein Planeten oder Reduktionsgetriebe. Der Motor ist gemäß DE 3230363 ein hydraulischer oder elektrischer Motor.

Die beiden pro Rolle vorgesehenen Motoren sind in einem Gestell übereinander angeordnet und sind derart mittels Gelenkwellen mit den übereinander angeordneten Rollen verbunden.

Solche Antriebseinrichtungen weisen den Nachteil auf, dass zumindest die meisten Elemente, wie der Motor und das Getriebe selbst mit einem Träger oder einer Grundplatte verschraubt sind. Dadurch entsteht ein erheblicher Aufwand bei der Konstruktion von unterschiedlichen Getriebe und Motorlieferanten, sowie bei der Montage und bei der Justage der einzelnen Teile relativ zueinander, der insbesondere auch im Falle einer Reparatur oder eines Austauschs auftritt.

JPH08155615A offenbart eine Vorrichtung gemäß dem Oberbegriff des Anspruchs1, wobei Antriebsmotor und Getriebeinheit mit einem Hilfsrahmen verbunden sind.

### Darstellung der Erfindung, Aufgabe, Lösung, Vorteile

Es ist die Aufgabe der vorliegenden Erfindung, unabhängig von Motoren- und Getriebelieferant eine Antriebsvorrichtung als Kompakteinheit zu schaffen, die einfach montier- und justierbar ist. Diese Aufgabe wird durch den Gegenstand des Patentanspruchs 1 gelöst.

Die Modularisierung bewirkt in der Konstruktion die Unabhängigkeit von Motoren- und Getriebelieferanten. Sie bewirkt die Reduzierung der Beschaffungskosten und eine Vereinfachung in der Montage. Zusätzlich wir die Konstruktion und Fertigung der Befestigungsplatte vereinfacht. Gemeinsam mit der erzielten Gewichtsersparnis wird eine Kostenreduzierung bewirkt. Bei der Antriebseinrichtung kann ein Austausch von Komponenten erleichtert durchgeführt werden.

Erfindungsgemäß wird die Aufgabe erreicht, durch die Modularisierung einer Antriebseinrichtung, insbesondere für die Strangführung von Stranggießanlagen. Dieses Modul besteht aus einer Getriebeeinheit, einer Kupplung und einem Antriebsmotor. Das Modul wird auf einer einfachen Ausführung einer Befestigungsplatte verschraubt. Die Getriebeeinheit besteht aus einem Planetengetriebe und eine Glocke. Der Motor ist über eine Glocke mit dem Getriebe verbunden. Die Drehmomentübertragung erfolgt durch die Kupplung. Das Getriebe und die Glocke sind mit einer Grundplatte verbunden.

Durch das, standardisierte zusammenfügen von Motor, Kupplung und Getriebeeinheit zu einer kompakten Baueinheit wird ein Modul geschaffen. Anstelle von Einzelteilen oder kleinen Komponenten wird eine einbaufertige Baugruppe mit relativ großen Funktionsumfang geschaffen.

Neben der Gewichtsersparnis, der Vereinfachung der Konstruktion und Montage der Stranggetriebe kann der Zahnkranz der Kupplung in eingebauten Zustand ohne Demontage des Motors gewechselt werden. Insgesamt können dadurch Kosteneinsparungen realisiert werden.

Weiterhin ist es vorteilhaft, wenn das Getriebe Mittel zum Verbinden mit der Grundplatte aufweist und die anderen Komponenten, wie beispielsweise Motor und/oder Kupplung mit dem Getriebe verbunden sind. Dabei ist es zweckmäßig, wenn das Getriebe einen Befestigungsflansch oder Befestigungshalter aufweist, mittels welchem das Getriebe auf der Grundplatte verschraubbar ist. Statt dem Getriebe können auch andere Komponenten mit der Grundplatte verbindbar sein, wobei dann die anderen Komponenten mit dieser Komponente verbunden sind.

Weiterhin ist es vorteilhaft, wenn das Getriebe Befestigungsmittel aufweist, mittels welchen der Motor und/oder die Kupplung und/oder andere Komponenten mit dem Getriebe befestigbar sind.

Vorteilhafte Weiterbildungen sind in den Unteransprüchen beschrieben.

### Kurze Beschreibung der Zeichnungen

Nachstehend wird die Erfindung auf der Grundlage eines Ausführungsbeispiels anhand der Zeichnungen näher erläutert.

Es zeigen:
- Fig. 1: eine Anordnung von Antriebs;
- Fig. 2: eine Antriebseinrichtung nach dem Stand der Technik; und
- Fig. 3: eine erfindungsgemäße Antriebseinrichtung.

### Bevorzugte Ausführung der Erfindung

Die Figur 1 zeigt eine Anordnung 1 von Antriebseinrichtungen 2 einer Strangführung 3 einer Stranggießanlage. Dabei sind die Antriebseinrichtungen 2 einzeln oder paarweise angeordnet. Die Anordnung der Antriebseinrichtungen 2 erfolgt auf Stufen der Strangführung 3 der Stranggießanlage. Die Antriebseinrichtungen sind mit einem Antriebsmotor, Getrieben und Gelenkwellen vorgesehen, um Rollen oder Walzen 4 der Strangführung anzutreiben.

Die Figur 2 zeigt eine Anordnung einer Antriebseinheit 10, bei welcher auf einem der Montage dienenden Träger oder Untersatz 12 zwei Motoren 11 angeordnet und mit dem Untersatz 12 verbunden sind. Dabei sind die Motoren 11 mit dem Untersatz verschraubt. Weiterhin sind Getriebe 13 vorgesehen, welche wiederum mit dem Untersatz 12 verschraubt sind. Die Getriebe 13 dienen der Drehmomentübertragung von dem Motor 11 auf die im Drehmomentfluss nachgeordneten anzutreibenden Rollen oder Walzen, die jedoch nicht dargestellt sind. Weiterhin ist zwischen Motor 11 und Getriebe 13 beispielsweise eine Kupplung 17 vorgesehen, welche zumindest mit ihrem Gehäuse 18 wiederum auf dem Untersatz 12 verschraubt ist.

Dem Getriebe 13 nachgeordnet sind Kreuzgelenke 14, Wellen 15 und Kreuzgelenke 16 zur antriebsmäßigen Verbindung mit den anzutreibenden Rollen oder Walzen.

Wesentlich bei der Anordnung von Motor 11, Kupplung 17 und Getriebe 13 und gegebenenfalls auch Gehäusen 18 nach dem Stand der Technik ist, dass die im Antriebsstrang vorgesehenen Komponenten 11,17,13 jeweils einzeln und getrennt voneinander mit dem Untersatz verschraubt sind. Dabei sind die Komponenten jeweils genau zu justieren und zu positionieren, was sich als sehr zeitaufwändig und schwierig darstellt.

Insbesondere beim Wechsel einzelner Komponenten sind die zu wechselnden Komponenten dann derart zu justieren, dass die reibungslose Funktion und das reibungslose Zusammenspiel mit den anderen Komponenten erfolgen kann.

Die Figur 3 zeigt eine erfindungsgemäße Antriebseinrichtung 20, welche modular aufgebaute Komponenten aufweist. Dabei ist die Getriebeeinheit 23 mit Befestigungsmitteln an einer Grundplatte 22 mittels Schrauben verbunden. Die Grundplatte 22 wird auf dem Fundament mittels Schrauben befestigt. An der Getriebeeinheit 23 sind dann eine Kupplung 25 und ein Motor 24 angeordnet und mit der Getriebeeinheit 23 verbunden. Der Motor 24 weist keine anderweitige Befestigung mit der Grundplatte 22 auf, so dass er vorzugsweise nur über der Getriebeeinheit mit der Grundplatte verbunden ist. Den Getrieben 23 nachgeordnet sind Kreuzgelenke 26, Wellen 27 und Kreuzgelenke 28 zur antriebsmäßigen Verbindung des Motors 24 mit den anzutreibenden Rollen oder Walzen. Dabei sind die Rollen oder Walzen nicht dargestellt. Die Antriebseinrichtung ist selbst justierbar.

Vorteilhaft wird aus Getriebe 23, Kupplung 25 und Motor 24 und gegebenenfalls weiteren Gehäuseteilen oder Schutzhauben ein Modul gebildet, wobei die Komponenten des Moduls sich gegenseitig tragen und nur eine Komponente des Moduls mit der Grundplatte 22 und dem Untersatz verbunden ist.

Zur Befestigung weist die Getriebeeinheit 23 bei dem Ausführungsbeispiel der Figur 3 zwei Befestigungsfüße 29 zur Fußbefestigung auf der Grundplatte 22 auf. Durch die Befestigung der Komponenten miteinander bzw. untereinander wird erreicht, dass die komplizierte Justierung bei einzelner Befestigung auf dem Untersatz entfallen kann.

### Bezugszeichenliste

- 1: Anordnung
- 2: Antriebseinrichtung
- 3: Strangführung
- 4: Rollen oder Walzen
- 10: Antriebseinheit
- 11: Motor
- 12: Untersatz
- 13: Getriebe
- 14: Kreuzgelenk
- 15: Welle
- 16: Kreuzgelenk
- 17: Kupplung
- 18: Gehäuse
- 20: Antriebseinrichtung
- 21: Untersatz
- 22: Grundplatte
- 23: Getriebe
- 24: Motor
- 25: Kupplung
- 26: Kreuzgelenk
- 27: Welle
- 28: Kreuzgelenk

## Patentansprüche

1. Antriebseinrichtung (2, 10, 20) zum Antrieb der Rollen oder Walzen der Strangführung, wobei die Antriebseinrichtung (2, 10, 20) einen Antriebsmotor (11, 24), eine Getriebeeinheit (13, 23), eine Kupplung (17, 25) und gegebenenfalls weitere Gehäuseteile (18) und/oder Schutzhauben als Komponenten der Antriebseinrichtung (2, 10, 20) umfasst,
wobei der Antriebsmotor (11, 24) mittels der Kupplung (17, 25) mit der Getriebeeinheit (13, 23) zur Drehmomentenübertragung verbunden ist und die Komponenten der Einrichtung mit einer Grundplatte (22) verbunden sind,
**dadurch gekennzeichnet,**
**dass** der Antriebsmotor (11, 24), die Getriebeeinheit (13, 23), die Kupplung (17, 25) und die gegebenenfalls weiteren Gehäuseteile (18) und/oder Schutzhauben als Komponenten der Antriebseinrichtung ein Modul bilden und
**dass** nur eine der Komponenten (23) des Moduls mit der Grundplatte (22) verbunden ist und die anderen Komponenten (24, 25) des Moduls mit der einen Komponente (23) direkt oder indirekt verbunden sind und von ihr getragen werden,
und **dass** die Antriebseinrichtung (2, 10, 20) auf Stufen der Strangführung angeordnet ist, wobei die Grundplatte (22) mittels Schrauben auf dem Fundament befestigt ist.

2. Strangführung nach Anspruch 1,
**dadurch gekennzeichnet,**
**dass** die Getriebeeinheit (23) Mittel zum Verbinden mit der Grundplatte (22) aufweist und die anderen Komponenten, wie beispielsweise Motor und/oder Kupplung mit dem Getriebe verbunden sind.

3. Strangführung nach Anspruch 2,
**dadurch gekennzeichnet,**
**dass** das Getriebe (23) einen Befestigungsflansch oder Befestigungshalter aufweist, mittels welchem die Getriebeeinheit auf der Grundplatte verschraubbar ist.

4. Strangführung nach Anspruch 2 oder 3,
**dadurch gekennzeichnet,**
**dass** das Getriebe (23) Befestigungsmittel aufweist, mittels welcher der Motor und/oder andere Komponenten mit dem Getriebe befestigbar sind.

## Claims

1. Drive device (2, 10, 20) for driving the rollers or rolls of the strip guide, wherein the drive device (2, 10, 20) comprises a drive motor (11, 24), a transmission unit (13, 23), a clutch (17, 25) and optionally further housing parts (18) and/or protective hoods as components of the drive device (2, 10, 20), wherein the drive motor (11, 24) is connected by means of the clutch (17, 25) with the transmission unit (13, 23) for transmission of torque and the components of the device are connected with a base plate (22),
**characterised in that**
the drive motor (11, 24), the transmission unit (13, 23), the clutch (17, 25) and the optional further housing parts (18) and/or protective hoods as components of the drive device form a module and that only one of the components (23) of the module is connected with the base plate (22) and the other components (24, 25) of the module are directly or indirectly connected with the one component (23) and are supported by it and that the drive device (2, 10, 20) is arranged on steps of the strip guide, wherein the base plate (22) is secured on the foundation by means of screws.

2. Strip guide according to claim 1, **characterised in that** the transmission unit (23) comprises means for connection with the base plate (22) and the other components such as, for example, motor and/or clutch are connected with the transmission.

3. Strip guide according to claim 2, **characterised in that** the transmission (23) comprises a fastening flange or fastening mount, by means of which the transmission unit can be screw-connected on the base plate.

4. Strip guide according to claim 2 or 3, **characterised in that** the transmission (23) comprises fastening means, by means of which the motor and/or and other components is or are fastenable to the transmission.

## Revendications

1. Mécanisme d'entraînement (2, 10, 20) pour l'entraînement des rouleaux ou des cylindres du guidage de barre, dans lequel le mécanisme d'entraînement (2, 10, 20) comprend un moteur d'entraînement (11, 24), une unité de transmission (13, 23), un accouplement (17, 25), et, le cas échéant, d'autres éléments faisant office de logement (18) et/ou des capots de protection à titre de composants du mécanisme d'entraînement (2, 10, 20) ; dans lequel le moteur d'entraînement (11, 24) est relié au moyen de l'accouplement (17, 25) à l'unité de transmission (13, 23) pour le transfert du couple et les composants du mécanisme sont reliés à une plaque de base (22) ; **caractérisé en ce que** le moteur d'entraînement (11, 24), l'unité de transmission (13, 23), l'accouplement (17, 25), et, le cas échéant, les autres éléments faisant office de logement (18) et/ou capots de protection à titre de composants du mécanisme d'entraînement (2, 10, 20) forment un module ; et **en ce qu'**un seul des composants (23) du module est relié à la plaque de base (22) et les autres composants (24, 25) du module sont reliés audit un composant (23) de manière directe ou de manière indirecte et sont portés par lui ; et **en ce que** le mécanisme d'entraînement (2, 10, 20) est disposé sur des étages du guidage de barre, la plaque de base (22) étant fixée à l'aide de vis sur le socle.

2. Guidage de barre selon la revendication 1, **caractérisé en ce que** l'unité de transmission (23) présente des moyens pour sa liaison à la plaque de base (22) et les autres composants, comme par exemple le moteur et/ou l'accouplement, étant reliés à la transmission.

3. Guidage de barre selon la revendication 2, **caractérisé en ce que** la transmission (23) présente une bride de fixation ou un support de fixation au moyen de laquelle ou duquel l'unité de transmission peut être vissée sur la plaque de base.

4. Guidage de barre selon la revendication 2 ou 3, **caractérisé en ce que** la transmission (23) présente des moyens de fixation avec lesquels le moteur et/ou d'autres composants peuvent être fixés à la transmission.
